# FASCICULE DE BREVET EUROPEEN

(11) **EP 3 684 995 B1**
(45) Date de publication et mention de la délivrance du brevet: **24.11.2021**
(21) Numéro de dépôt: 18785412.0
(22) Date de dépôt: 02.08.2018
(51) Int. Cl.: E05B 81/72, E05B 81/56, E05B 85/06

(54) **VERROUILLAGE ET DEVERROUILLAGE SIMPLIFIES DE SERRURE D'OUVRANT**
VEREINFACHTE VERRIEGELUNG UND ENTRIEGELUNG DES SCHLOSSES FÜR EINE ÖFFNUNGSPLATTE
SIMPLIFIED LOCKING AND UNLOCKING OF THE LOCK FOR AN OPENING PANEL

(30) Priorité: 18.09.2017 FR 1758595
(43) Date de publication de la demande: 29.07.2020
(73) Titulaire: PSA Automobiles SA, 78300 Poissy (FR)
(72) Inventeur: LAVENIER, Francois Regis, 25400 Exincourt (FR); ARNOULD, Dominique, 25260 Colombier Fontaine (FR); ALRIC, Brice, 78370 Plaisir (FR)
(86) Numéro de dépôt international: PCT/FR2018/051997
(87) Numéro de publication internationale: WO 2019/053346

(56) Documents cités:
- EP-A2- 1 331 330
- JP-A- S61 155 581
- JP-A- S63 217 081

## Description

L'invention a trait au domaine des véhicules automobiles, plus particulièrement aux commandes d'ouverture extérieure d'ouvrants de véhicule automobile.

Le document de brevet publié EP 1 512 814 divulgue un système de commande d'ouverture d'ouvrant de véhicule automobile. Le système comprend une poignée d'ouvrant de véhicule automobile pourvue de moyens tactiles aptes à commander le verrouillage et déverrouillage. Sur la poignée sont prévus un premier et un second dispositif d'actionnement de la serrure. Le système de commande d'ouverture est configuré de sorte que la serrure ne peut être déverrouillée qu'en cas d'actionnement simultané ou successif des deux dispositifs d'actionnement. Les dispositifs d'actionnement peuvent être sous la forme de capteur et/ou de palpeurs et peuvent être situées sur ou dans la poignée intérieure ou extérieure de l'ouvrant.

Le document de brevet publié FR 2 738 586 divulgue une clé d'un dispositif de verrouillage à clé et une serrure. La clé comprend une section triangulaire et des moyens de contacts mécaniques destinés à coopérer avec des moyens de contact mécanique d'une serrure. Les moyens de contacts de la clé comprennent un insert de clé avec un conducteur isolé comportant une âme conductrice centrale entourée d'une gaine isolante. La serrure est configurée pour comprendre au fond d'un stator, une borne électrique avec laquelle coopère l'insert de la clé.

Le document de brevet publié DE 202008005128 U divulgue une serrure d'ouvrant de véhicule automobile comprenant un système de deux pênes rotatifs destinés à verrouiller l'ouvrant. Chaque pêne rotatif coopère avec un élément de blocage de manière à verrouiller la serrure. La serrure comporte en outre un levier d'actionnement permettant d'actionner les éléments de blocage, de sorte que le verrouillage puisse être actionné. Le levier d'actionnement peut être actionné par une pression exercée depuis un premier côté de la serrure. La serrure de porte de véhicule comprend en outre un levier de déblocage intérieur pouvant être actionné par une pression directe exercée depuis un côté opposé et le levier d'actionnement pouvant être entraîné au moyen du levier de déblocage intérieur.

Le document JPS61155581 A divulgue un système de commande d'ouverture et de fermeture d'ouvrant de véhicule automobile, la commande de verrouillage/ déverrouillage agit soit sur une porte, soit sur plusieurs portes en générant deux impulsions successives par la rotation de la clé.

Les documents de l'état de l'art ci-dessus décrivent des systèmes de verrouillage et déverrouillage d'ouvrant de véhicule automobile présentant une configuration complexe, rendant ainsi complexe le verrouillage et le déverrouillage d'ouvrant de véhicule automobile.

L'invention a pour objectif de pallier au moins un des inconvénients de l'état de la technique susmentionné. Plus particulièrement, l'invention a pour objectif de fournir une solution simplifiant le verrouillage et le déverrouillage d'un ouvrant de véhicule automobile.

L'invention a pour objet un système de commande d'ouverture et de fermeture d'ouvrant de véhicule automobile comprenant une unité de serrure de l'ouvrant comprenant une serrure apte à coopérer avec un élément fixe sur la structure du véhicule; des moyens de verrouillage et déverrouillage de ladite serrure et des moyens de détection de rotation d'une clé dans un barillet ; une unité de commande de la serrure destinée à être connectée à ladite unité de serrure afin de commander le verrouillage et le déverrouillage de la serrure ; remarquable en ce que l'unité de commande est configurée pour prendre en compte un état verrouillé ou déverrouillé, sélectivement, de la serrure et, en réponse à la détection de rotation de la clé, commander une inversion dudit état de la serrure.

Selon un mode avantageux de l'invention, l'unité de serrure comprend des moyens de détection de l'état de la serrure, l'unité de commande comprenant une entrée pour un signal émis par lesdits moyens.

Selon un mode avantageux de l'invention, les moyens de détection de l'état de la serrure comprennent un capteur de position des moyens de verrouillage et déverrouillage de ladite serrure.

Selon un mode avantageux de l'invention, l'unité de commande est configurée pour comprendre un registre de l'état de la serrure.

Selon un mode avantageux de l'invention, l'unité de commande est configurée pour mettre à jour ledit registre d'état de la serrure lors de la commande d'inversion de l'état de la serrure.

Selon un mode avantageux de l'invention, l'unité de serrure est vierge de moyens de détection de l'état de la serrure.

Selon un mode avantageux de l'invention, les moyens de détection de rotation de la clé sont configurés pour détecter ladite rotation dans un seul sens ou indistinctement dans deux sens.

Selon un mode avantageux de l'invention, l'unité de commande comprend une entrée pour un signal de commande de verrouillage ou de déverrouillage émis par une télécommande.

L'invention a également pour objet un véhicule comprenant au moins un ouvrant, tel qu'une porte ; et un système de commande d'ouverture et de fermeture du ou des ouvrants ; remarquable en ce que le système de commande est conforme à l'invention.

L'invention a également pour objet un procédé de commande d'ouverture et de fermeture d'ouvrant de véhicule automobile comprenant les étapes suivantes : réception d'un signal de rotation d'une clé dans un barillet sur l'ouvrant ; commande de verrouillage ou de déverrouillage de l'ouvrant en fonction du signal de rotation de la clé ; remarquable en ce que la commande de verrouillage ou de déverrouillage prend en compte un état verrouillé ou déverrouillé, sélectivement, d'ouvrant et, en réponse à la détection de rotation de la clé, commande une inversion dudit état de l'ouvrant.

Les mesures de l'invention sont intéressantes en ce qu'elles simplifient le verrouillage et le déverrouillage d'une serrure d'un ouvrant de véhicule automobile. Il n'est en effet plus nécessaire de tenir compte du sens de rotation de la clé dans le barillet pour procéder au verrouillage ou déverrouillage de la serrure. En effet, le véhicule tient compte de l'état de la serrure lors qu'une rotation de la clé est détectée et inverse l'état de la serrure. Les utilisateurs n'ont aussi plus à se questionner sur le sens dans lequel la clé doit être tournée.

D'autres caractéristiques et avantages de la présente invention seront mieux compris à l'aide de la description et des dessins parmi lesquels :
- La figure 1 illustre un système de commande d'ouverture et de fermeture d'ouvrant de véhicule automobile comprenant une unité de serrure et conforme à l'invention ;
- La figure 2 illustre une vue arrière d'une partie de l'unité de serrure représentée à la figure 1.

La figure 1 illustre un système 2 de commande d'ouverture et de fermeture d'un ouvrant ou d'ouvrants d'un véhicule automobile comprenant une unité de serrure 4 et la figure 2 représente une vue arrière d'une partie de l'unité de serrure 4 de la figure 1. Pour une meilleure compréhension de l'invention, les figures 1 et 2 seront décrites ensemble.

Le système 2 de commande d'ouverture et de fermeture d'ouvrant comprend une unité de serrure 4 de l'ouvrant. L'ouvrant n'est pas représenté. L'unité de serrure 4 comprend une serrure 5 apte à coopérer avec un élément fixe 6 de la structure du véhicule afin d'ouvrir, fermer et verrouiller, déverrouiller l'ouvrant. L'élément 6 fixe peut être une gâche.

L'unité de serrure 4 est reliée à une commande d'ouverture extérieure 8 de l'ouvrant, accessible depuis l'extérieur du véhicule et à une commande d'ouverture intérieure 10, accessible depuis l'intérieur du véhicule. La commande d'ouverture extérieure 8 est apte à commander, verrouiller et déverrouiller la serrure 5.

La serrure peut comprendre un pêne 12 configuré pour pivoter entre une position ouverte et une position fermée de la serrure, dans laquelle il coopère avec la gâche 6 sur la structure du véhicule. La commande d'ouverture extérieure 8 comprend une poignée 14. Comme il est bien connu, la serrure 5 est reliée à la commande d'ouverture extérieure 8 par un mécanisme de transmission d'effort (non représenté) tel qu'un câble, de manière à ce que, lorsque l'ouvrant est fermé et qu'un utilisateur tire sur la poignée 14, le pêne 12 pivote de sa position fermée à sa position ouverte afin de permettre l'ouverture de l'ouvrant.

L'unité de serrure 4 comprend également des moyens de verrouillage et de déverrouillage de la serrure (non représentés). Lorsque la serrure est dans un état verrouillé, une traction sur la poignée 14 de la commande d'ouverture extérieure ne permet pas une ouverture de l'ouvrant.

Les moyens de verrouillage et de déverrouillage peuvent comprendre un actionneur électrique, tel qu'un moteur électrique, destiné à agir sur la serrure afin de la verrouiller et de la déverrouiller. L'actionneur n'est pas représenté, seul le logement 16 de l'actionneur est représenté à la figure 2. Le mécanisme de verrouillage et de déverrouillage d'une serrure d'ouvrant de véhicule est bien connu en soi.

Le verrouillage et le déverrouillage de la serrure de l'ouvrant peuvent être réalisés au moyen d'une clé coopérant avec la commande d'ouverture extérieure ou à distance du véhicule via une télécommande. La commande d'ouverture extérieure comprend sur la poignée, un barillet destiné à recevoir une clé 18. La clé 18 est destinée à être insérée et tournée dans le barillet, par un utilisateur, afin de procéder au verrouillage ou au déverrouillage de la serrure. Les deux sens de rotation de la clé sont illustrés par des flèches à la figure 1. L'unité de serrure 4 peut comprendre un logement du barillet. Le barillet 20 et le logement 22 du barillet sont visibles à la figure 2.

Le système de commande 2 comprend également une unité de commande 24 de la serrure de l'ouvrant. L'unité de commande 24 est généralement connue sous le nom de BSI ou Boitier de Servitude Intelligent. L'unité de commande 24 est connectée à l'unité de serrure 4 afin de commander le verrouillage et le déverrouillage de la serrure. L'unité de serrure 4 comprend un connecteur électrique 26 et est électriquement relié à l'unité de commande 24 au moyen dudit connecteur. L'unité de commande est configurée pour commander les moyens de verrouillage et de déverrouillage de la serrure, et plus particulièrement l'actionneur afin de verrouiller et déverrouiller la serrure.

L'unité de commande 24 comprend une entrée d'un signal de commande de verrouillage ou de déverrouillage de la serrure émis par une télécommande.

L'unité de commande 24 du système de commande de l'invention est configurée pour prendre en compte un état verrouillé et déverrouillé, sélectivement, de la serrure et en réponse à la détection de rotation de la clé 18, commander une inversion de l'état de la serrure.

L'unité de serrure 4 comprend des moyens de détection de la rotation de la clé dans le barillet. Les moyens de détection de la rotation de la clé (non représentés) sont configurés pour détecter une rotation de la clé dans le barillet, dans un sens ou indistinctement dans deux sens de rotation de la clé. Les moyens de détection peuvent comprendre un interrupteur 28, situé à proximité du logement du barillet, sur l'unité de serrure, tel que représenté à la figure 2. L'interrupteur 28 peut ainsi être relié au barillet de manière à détecter une rotation de la clé dans le barillet. Lors de la rotation de la clé dans le barillet, un signal de rotation de la clé va être émis à l'unité de commande qui va commander l'inversion de l'état de la serrure, quel que soit le sens de rotation de la clé dans le barillet.

Selon un mode de réalisation de l'invention, l'unité de serrure 4 comprend des moyens de détection de l'état de la serrure. L'unité de commande 24 comprend une entrée pour un signal de détection de l'état de la serrure. Les moyens de détection de l'état de la serrure peuvent comprendre un capteur 30 de position des moyens de verrouillage et de déverrouillage de la serrure. Le capteur de position est représenté à la figure 2.

En alternative et selon un autre mode de réalisation de l'invention, l'unité de serrure 4 est vierge de moyens de détection de l'état de la serrure et l'unité de commande comprend un registre de l'état de la serrure (non représenté). L'unité de commande 24 est configurée pour mettre à jour le registre de l'état de la serrure lors de chaque commande d'inversion de l'état de la serrure. Ce mode de réalisation permet ainsi de s'affranchir de moyens de détection de l'état de la serrure et simplifie le montage de l'unité de serrure.

Ainsi, dès la réception d'un signal de rotation d'une clé dans un barillet d'un ouvrant du véhicule, une commande de verrouillage ou de déverrouillage de l'ouvrant est émise. La commande de verrouillage ou de déverrouillage prend en compte un état verrouillé ou déverrouillé, sélectivement, de l'ouvrant et, en réponse à la détection de rotation de la clé, commande une inversion dudit état de l'ouvrant.

## Revendications

1. Système (2) de commande d'ouverture et de fermeture d'ouvrant de véhicule automobile comprenant :
- une unité de serrure (4) de l'ouvrant comprenant une serrure (5) apte à coopérer avec un élément fixe (6) sur la structure du véhicule; des moyens de verrouillage et déverrouillage de ladite serrure et des moyens de détection (28) de rotation d'une clé (18) dans un barillet (20) ;
- une unité de commande (24) de la serrure destinée à être connectée à ladite unité de serrure (4) afin de commander le verrouillage et le déverrouillage de la serrure (5) ;
**caractérisé en ce que** l'unité de commande (24) est configurée pour prendre en compte un état verrouillé ou déverrouillé, sélectivement, de la serrure (5) et, en réponse à la détection de rotation de la clé (18), commander une inversion dudit état de la serrure.

2. Système (2) selon la revendication 1, **caractérisé en ce que** l'unité de serrure (4) comprend des moyens de détection (30) de l'état de la serrure (5), l'unité de commande (24) comprenant une entrée pour un signal émis par lesdits moyens.

3. Système (2) selon la revendication 2, **caractérisé en ce que** les moyens de détection de l'état de la serrure (5) comprennent un capteur de position (30) des moyens de verrouillage et déverrouillage de ladite serrure.

4. Système (2) selon la revendication 1, **caractérisé en ce que** l'unité de commande (24) est configurée pour comprendre un registre de l'état de la serrure (5).

5. Système (2) selon la revendication 4, **caractérisé en ce que** l'unité de commande (24) est configurée pour mettre à jour ledit registre d'état de la serrure (5) lors de la commande d'inversion de l'état de la serrure.

6. Système (2) selon l'une des revendications 4 et 5, **caractérisé en ce que** l'unité de serrure (4) est vierge de moyens de détection de l'état de la serrure.

7. Système (2) selon l'une des revendications 1 à 6, **caractérisé en ce que** les moyens de détection de rotation de la clé (18) sont configurés pour détecter ladite rotation dans un seul sens ou indistinctement dans deux sens.

8. Système (2) selon l'une des revendications 1 à 7, **caractérisé en ce que** l'unité de commande (24) comprend une entrée pour un signal de commande de verrouillage ou de déverrouillage émis par une télécommande.

9. Véhicule comprenant :
- au moins un ouvrant, tel qu'une porte ; et
- un système de commande (2) d'ouverture et de fermeture du ou des ouvrants ;
**caractérisé en ce que**
le système de commande (2) est conforme à l'une des revendications 1 à 8.

10. Procédé de commande d'ouverture et de fermeture d'ouvrant de véhicule automobile comprenant les étapes suivantes :
- réception d'un signal de rotation d'une clé (18) dans un barillet (20) sur l'ouvrant ;
- commande de verrouillage ou de déverrouillage de l'ouvrant en fonction du signal de rotation de la clé (18) ;
**caractérisé en ce que**
la commande de verrouillage ou de déverrouillage prend en compte un état verrouillé ou déverrouillé, sélectivement, d'ouvrant et, en réponse à la détection de rotation de la clé (18), commande une inversion dudit état de l'ouvrant.

## Patentansprüche

1. System (2) zum Steuern des Öffnens und Schließens von Kraftfahrzeugtüren, bestehend aus
- eine Türschließeinheit (4) mit einem Schloss (5), das mit einem festen Element (6) an der Fahrzeugstruktur zusammenwirken kann; Mittel zum Verriegeln und Entriegeln des Schlosses sowie Mittel (28) zum Erfassen der Drehung eines Schlüssels (18) in einem Schließzylinder (20);
- eine Schlosssteuereinheit (24) zum Anschluss an die Schlosseinheit (4) zum Steuern des Verriegelns und Entriegelns des Schlosses (5);
**dadurch gekennzeichnet, dass** die Steuereinheit (24) so konfiguriert ist, dass sie einen selektiv verriegelten oder entriegelten Zustand des Schlosses (5) berücksichtigt und in Reaktion auf die Dreherfassung des Schlüssels (18) eine Umkehr des Zustands des Schlosses steuert.

2. System (2) nach Anspruch 1, **dadurch gekennzeichnet, dass** die Schlosseinheit (4) Mittel (30) zum Erfassen des Zustandes des Schlosses (5) umfasst, wobei die Steuereinheit (24) einen Eingang für ein von den Mitteln gesendetes Signal umfasst.

3. System (2) nach Anspruch 2, **dadurch gekennzeichnet, dass** die Mittel zum Erfassen des Zustandes des Schlosses (5) einen Positionssensor (30) der Mittel zum Verriegeln und Entriegeln des Schlosses umfassen.

4. System (2) nach Anspruch 1, **dadurch gekennzeichnet, dass** die Steuereinheit (24) so konfiguriert ist, dass sie ein Zustandsregister des Schlosses (5) umfasst.

5. System (2) nach Anspruch 4, **dadurch gekennzeichnet, dass** die Steuereinheit (24) so konfiguriert ist, dass sie das Zustandsregister des Schlosses (5) bei der Steuerung der Umkehrung des Zustands des Schlosses aktualisiert.

6. System (2) nach einem der Ansprüche 4 und 5, **dadurch gekennzeichnet, dass** die Schlosseinheit (4) frei von Mitteln zur Erfassung des Zustands des Schlosses ist.

7. System (2) nach einem der Ansprüche 1 bis 6, **dadurch gekennzeichnet, dass** die Mittel zum Erfassen der Drehung des Schlüssels (18) so konfiguriert sind, dass sie die Drehung in einer Richtung oder ohne Unterscheidung in zwei Richtungen erfassen.

8. System (2) nach einem der Ansprüche 1 bis 7, **dadurch gekennzeichnet, dass** die Steuereinheit (24) einen Eingang für ein von einer Fernsteuerung ausgesendetes Verriegelungs- oder Entriegelungssteuersignal umfasst.

9. Fahrzeug mit:
- mindestens ein Flügel, z. B. eine Tür; und
- ein Steuersystem (2) zum Öffnen und Schließen des oder der Flügel;
**dadurch gekennzeichnet, dass** das Steuersystem (2) entspricht einem der Ansprüche 1 bis 8.

10. Verfahren zum Steuern des Öffnens und Schließens eines Kraftfahrzeugflügels mit den folgenden Schritten:
- Empfang eines Drehsignals eines Schlüssels (18) in einem Zylinder (20) am Flügel;
- Verriegelungs- oder Entriegelungssteuerung des Flügels in Abhängigkeit vom Drehsignal des Schlüssels (18);
**dadurch gekennzeichnet, dass** die Verriegelungs- oder Entriegelungsbetätigung berücksichtigt einen wahlweise verriegelten oder entriegelten Öffnungszustand und steuert als Reaktion auf die Dreherkennung des Schlüssels (18) eine Umkehrung des Öffnungszustands.

## Claims

1. Vehicle opening and closing control system (2) comprising:
- a latch unit (4) of the opening comprising a latch (5) capable of cooperating with a fixed component (6) on the vehicle structure; means of locking and unlocking the lock and means of detection (28) of rotation of a key (18) in a cylinder (20);
- a lock control unit (24) intended to be connected to that lock unit (4) in order to control lock locking and release (5);
is **characterized by** the control unit (24) being configured to account for a latched or unlocked condition, selectively, of the latch (5) and, in response to the spin detection of the key (18), to order a reversal of that lock condition.

2. System (2) according to claim 1, characterized as the lock unit (4) includes means of detection (30) of the lock state (5), the control unit (24) includes an input for a signal emitted by those means.

3. System (2) according to claim 2, **characterized by** the means of detection of the lock condition (5) including a position sensor (30) of the means of locking and unlocking the lock.

4. System (2) according to claim 1, characterized as the control unit (24) is configured to include a lock status register (5).

5. A system (2) according to claim 4, **characterized in that** the control unit (24) is configured to update said lock status register (5) when the lock status is reversed.

6. System (2) according to one of Claims 4 and 5, **characterized in that** the lock unit (4) is devoid of means for detecting the condition of the lock.

7. System (2) according to one of Claims 1 to 6, **characterized in that** the means for detecting rotation of the key (18) are configured to detect said rotation in one direction or indiscriminately in two directions.

8. System (2) according to one of Claims 1 to 7, **characterized in that** the control unit (24) comprises an input for a locking or unlocking control signal transmitted by a remote control.

9. Vehicle comprising:
- at least one opening, such as a door; and
- a control system (2) for opening and closing the opening or openings;
**characterized in that** the control system (2) is in accordance with one of claims 1 to 8.

10. Method for controlling the opening and closing of a motor vehicle door comprising the following steps:
- receiving a signal for rotation of a key (18) in a barrel (20) on the leaf;
- control for locking or unlocking the leaf according to the key rotation signal (18);
**characterized in that** the locking or unlocking control takes into account a selectively locked or unlocked state of the leaf and, in response to the detection of rotation of the key (18), controls a reversal of said state of the leaf.
